# EUROPÄISCHE PATENTSCHRIFT

(11) **EP 3 957 442 B1**
(45) Veröffentlichungstag und Bekanntmachung des Hinweises auf die Patenterteilung: **08.05.2024**
(21) Anmeldenummer: 20191976.8
(22) Anmeldetag: 20.08.2020
(51) Int. Cl.: B25F 5/00, B25B 11/00

(54) **HANDHABUNGSEINRICHTUNG SOWIE VERFAHREN ZUR ENTNAHME VON EINEM AUS EINEM PLATTENFÖRMIGEN MATERIAL DURCH TRENNENDE BEARBEITUNG HERGESTELLTEN WERKSTÜCKTEIL**
HANDLING DEVICE AND METHOD FOR REMOVING A WORKPIECE PART PRODUCED FROM A PLATE-SHAPED MATERIAL BY MEANS OF CUTTING
DISPOSITIF DE MANUTENTION AINSI QUE PROCÉDÉ DE RETRAIT D'UNE PIÈCE FABRIQUÉE À PARTIR D'UNE MATIÈRE EN FORME DE PLAQUE PAR USINAGE PAR TRONÇONNAGE

(43) Veröffentlichungstag der Anmeldung: 23.02.2022
(73) Patentinhaber: TRUMPF Schweiz AG, 7214 Grüsch (CH)
(72) Erfinder: Dubler, Peter, 7204 Untervaz (CH); Stucky, Manuel, 7324 Vilters (CH)
(74) Vertreter: Trumpf Patentabteilung

(56) Entgegenhaltungen:
- WO-A1-2019/215722
- CN-A- 105 818 018
- US-A1- 2016 167 186
- US-A1- 2019 375 604
- US-B1- 6 264 259
- US-B1- 6 781 493

## Beschreibung

Die Erfindung betrifft eine Handhabungseinrichtung zur Entnahme von einer aus einem plattenförmigen Material durch trennende Bearbeitung hergestellten Werkstückteil sowie ein Verfahren zur Entnahme von einem Werkstückteil mit einer solchen Handhabungseinrichtung.

Aus der DE 10 2016 119 464 A1 ist eine Werkzeugmaschine zum Bearbeiten von einem plattenförmigen Material, insbesondere von Blech, bekannt. Zur Herstellung von Werkstückteilen aus dem plattenförmigen Material wird mittels einer Steuerung ein Ober- und Unterwerkzeug angesteuert, um aus dem plattenförmigen Material mit einer Stanzbearbeitung Werkstückteile herzustellen. Diese Werkzeugmaschine kann des Weiteren eine Laserbearbeitungsvorrichtung aufweisen, durch welche einzelne Werkstückteile aus dem plattenförmigen Material mittels eines Laserstrahls ausgeschnitten werden. Auch kann die Werkzeugmaschine nur eine Laserbearbeitungsvorrichtung für die Herstellung der Werkstückteile aus dem plattenförmigen Material umfassen. Solche Werkstückteile werden oftmals mit Hand aus einem verbleibenden Restgitter des plattenförmigen Materials herausgelöst. Bei dickeren plattenförmigen Materialien kann es erforderlich werden, mit einem zusätzlichen Handwerkszeug das Werkstückteil aus dem Restgitter herauszulösen.

Aus der US 6 781 493 B1 ist eine Handhabungseinrichtung mit einem Magnetgreifer zum Handhaben von Nägeln, Bolzen oder sonstigen metallischen Teilen bekannt.

Aus der WO 2019/215722 A1 ist ein Vakuumsauger bekannt. Bei diesem Vakuumsauger wird durch einen Akkumulator eine elektrische Pumpe angetrieben. Durch den Betrieb der Pumpe kann innerhalb eines Vakuumsaugelementes ein Vakuum erzeugt werden, um ein Bauteil zu handhaben. Ein analoger Vakuumsauger ist des Weiteren aus der US 2019/0375604 A1 bekannt.

Die CN 105 818 018 A offenbart einen elektromagnetischen Greifer, der batteriebetrieben ist. Über einen Schalter, der mit einer Steuerplatine in Verbindung steht, wird der elektromagnetische Greifer aktiviert und deaktiviert.

Der Erfindung liegt die Aufgabe zugrunde, eine Handhabungseinrichtung zur Entnahme von einem aus einem plattenförmigen Material durch trennende Bearbeitung hergestellten Werkstückteil sowie ein Verfahren zur Entnahme von einem solchen Werkstückteil vorzuschlagen, durch welche die Entnahme des Werkstückteils aus einem Restgitter des plattenförmigen Materials erleichtert wird.

Diese Aufgabe wird durch eine Handhabungseinrichtung gelöst, welche ein Gehäuse mit zumindest einem Handgriff umfasst, an dessen unterem Ende ein Greifelement vorgesehen ist. Dieses Greifelement umfasst eine Greiffläche zur Anlage an dem zu ergreifenden Werkstückteil. Des Weiteren ist an dem Gehäuse oder Handgriff ein Akkumulator vorgesehen, der das Greifelement zum Greifen des Werkstückteils mit Energie versorgt. Darüber hinaus umfasst die Handhabungseinrichtung ein Bedienelement, um das Greifelement zu aktivieren und zu deaktivieren. Diese Handhabungseinrichtung ermöglicht ein einfaches und sicheres Greifen der Werkstückteile, um diese aus einem Restgitter des plattenförmigen Materials zu entnehmen. Dadurch kann das Werkstückteil aus der Werkzeugmaschine entnommen und in einem Magazin abgestapelt oder in eine weitere Station für eine nachfolgende Bearbeitung übergeführt werden. Des Weiteren kann nach dem Überführen des Werkstückteils in ein Magazin oder eine weitere Bearbeitungsstation ein einfaches Lösen des Werkstückteils von dem Greifelement durch Betätigen des Bedienelementes erfolgen.

Gemäß einer ersten bevorzugten Ausführungsform der Handhabungseinrichtung umfasst das Greifelement zumindest einen Elektromagneten. In einfacher Weise kann durch ein Bestromen das Greifelement zum Halten eines Werkstückteiles aktiviert und durch Stromlosschalten des Elektromagneten ein einfaches Lösen des Werkstückteils von dem Greifelement ermöglicht sein.

Des Weiteren ist bevorzugt vorgesehen, dass die Greiffläche des Greifelementes der Handhabungseinrichtung die Stirnseite des Elektromagneten ist. Dadurch kann eine optimale Übertragung der Magnetfeldlinien auf das so greifende Werkstückteil erzielt werden, um eine erhöhte Haltekraft zwischen dem Werkstückteil und dem Greifelement zu ermöglichen.

Des Weiteren ist bevorzugt vorgesehen, dass an der Unterseite des Handgriffs mehrere Greifelemente vorgesehen sind, die jeweils eine Greiffläche aufweisen, die vorzugsweise in einer gemeinsamen Ebene liegen. Beispielsweise können zwei oder mehrere Greifelemente an der Unterseite des Handgriffs vorgesehen sein. Eine solche Ausführungsform ist bevorzugt beim Ergreifen von Werkstückteilen von Vorteil, die aus einem dünneren plattenförmigen Material hergestellt sind. Des Weiteren weist diese Anordnung von mehreren Greifelementen an der Unterseite des Handgriffs den Vorteil auf, dass durch die Anordnung und/oder Anzahl der Greifelemente eine einfache Anpassung an unterschiedliche Größen von zu handhabenden Werkstückteilen ermöglicht ist.

Gemäß einer alternativen Ausgestaltung der Handhabungseinrichtung ist vorgesehen, dass das Greifelement als ein Sauggreifer ausgebildet ist. Ein solcher Sauggreifer kann ein oder mehrere Saugelemente, insbesondere Vakuumsauger, umfassen. Solche Sauggreifer werden auf der Oberfläche des Werkstückteils aufgesetzt und durch Anlegen eines Vakuums wird eine Haltekraft erzeugt. Diese Erzeugung des Vakuums kann gemäß einer ersten Ausführungsform mittels einer Vakuumpumpe erfolgen, welche durch den Akkumulator durch Energie versorgt wird. Alternativ kann die Erzeugung des Vakuums auch durch einen Hubzylinder erfolgen, dessen Volumen bevorzugt derart ausgelegt ist, dass bei Durchführung eines Hubes ein hinreichendes Vakuum erzeugt wird, um die Haltekraft zwischen dem Werkstückteil und dem Sauggreifer zu erzielen. Auch dieser Hubzylinder wird bevorzugt durch den Akkumulator angesteuert.

Die Handhabungseinrichtung weist an dem Gehäuse oder dem Handgriff bevorzugt eine lösbare Schnittstelle zur Aufnahme des Akkumulators auf. Dies ermöglicht, dass abwechselnd voll geladene Akkumulatoren eingesetzt werden können, um einen dauerhaften Einsatz der Handhabungseinrichtung zu ermöglichen. Darüber hinaus ist durch den Einsatz solcher Akkumulatoren eine erhöhte Flexibilität in der Handhabung einer kabellosen Handhabungseinrichtung innerhalb des Arbeitsraumes ermöglicht.

Gemäß einer bevorzugten Ausführungsform der Handhabungseinrichtung ist an dem Handgriff zumindest ein Bedienelement vorgesehen, durch welches, vorzugsweise mit einem Tastendruck auf das Bedienelement, das Greifelement aktivierbar und mit einem weiteren Tastendruck das Bedienelement deaktivierbar ist. Alternativ kann das Greifelement durch Tastendruck aktiviert und beim Loslassen der Taste deaktiviert werden, oder bei losgelassener Taste aktiv sein und bei Tastendruck deaktiviert werden. Dadurch kann insbesondere bei dem elektromagnetischen Greifelement die Handhabungseinrichtung im Nichtgebrauchszustand abgelegt werden, ohne dass metallische Teile an dem Greifelement anhaften. Darüber hinaus wird ermöglicht, dass nach dem Greifen und Handhaben eines Werkstückteils mittels der Handhabungseinrichtung ein einfaches Lösen des Werkstückteils von der Handhabungseinrichtung ermöglicht ist.

Des Weiteren ist vorgesehen, dass die Handhabungseinrichtung eine Steuerungseinrichtung umfasst. Diese Steuerungseinrichtung kann beispielsweise eine Anzeige am Gehäuse der Handhabungseinrichtung oder an dem Akkumulator ansteuern. Dadurch kann die Handhabungseinrichtung in eine automatisierte Fertigung eingebunden sein. Dadurch kann die Handhabungseinrichtung zum einen dem Benutzer Informationen über beispielsweise die angenommene Anzahl der Werkstückteile anzeigen. Auch kann über die Anzeige eine Führung des Benutzers für die Entnahme der entsprechenden Werkstückteile erfolgen. Beispielsweise kann angezeigt werden, dass zunächst eine erste Größe von Werkstückteilen entnommen und an einem ersten Ablageort abgelegt wird und darauffolgend eine weitere Werkstückgröße entnommen wird, um diese an einem weiteren Ablageort abzulegen.

Diese Steuerungseinrichtung steuert eine Datenschnittstelle zur Übertragung von Informationen von der Handhabungseinrichtung an eine externe Datenverarbeitungseinrichtung an.

Des Weiteren ist bevorzugt vorgesehen, dass die Handhabungseinrichtung eine Kamera, einen Barcode- oder einen QR-Code-Leser zur Erfassung von Daten auf dem Werkstückteil und/oder der Geometrie des Werkstückteils vorgesehen ist, welche mit der Steuerungseinrichtung in Verbindung steht. Die Erfassung von Daten auf dem Werkstückteil weist den Vorteil auf, dass eine Integration dieser Handhabungseinrichtung die Erfassung von notwendigen Informationen von Fertigungsaufträgen ermöglicht ist. Des Weiteren kann durch diese Kamera beispielsweise ein Barcode oder ein QR-Code, welcher am oder auf dem Werkstückteil vorgesehen ist, zur automatischen Identifizierung des jeweiligen Werkstückteils erfasst und in die Fertigungssteuerung eingespeist werden. Durch die Erfassung der Geometrie der Werkstückteile kann zusätzlich eine Kontrolle der absortierten bzw. entnommenen Werkstückteile aus dem Restgitter des plattenförmigen Materials ermöglicht sein. Die Kamera ist bevorzugt an einem Gehäuse der Handhabungseinrichtung, insbesondere des Handgriffs oder an dem Akkumulator, vorgesehen. Auch kann eine Integration im Greifelement oder benachbarte Anordnung zum Greifelement vorgesehen sein.

Bevorzugt kann an dem Gehäuse der Handhabungseinrichtung zumindest ein weiteres Bedienelement zur Eingabe von Informationen in die Steuerungseinrichtung vorgesehen sein. Dadurch kann beispielsweise eingegeben werden, ob das entnommene Werkstückteil ein Gutteil oder ein Ausschuss ist. Auch kann mittels eines solchen Bedienelements beispielsweise der Beginn und das Ende einer Absortierung von Werkstückteilen für einen Prozesszyklus erfolgen.

Bevorzugt ist die Handhabungseinrichtung als ein Einhand-Teilegreifer ausgebildet. Dies ermöglicht eine einfache und flexible Handhabung zur Entnahme von Werkstückteilen, welche noch mit einer Muskelkraft ermöglicht sind.

Die der Erfindung zugrundeliegende Aufgabe wird des Weiteren durch ein Verfahren zur Entnahme von einem Werkstückteil aus einem plattenförmigen Material gelöst, bei welchem die Handhabungseinrichtung gemäß einer der vorbeschriebenen Ausführungsformen mit einer Greiffläche auf das zu entnehmende Werkstückteil aufgesetzt und nach dem Aktivieren des Greifelements das Werkstückteil durch Anheben der Handhabungseinrichtung aus dem plattenförmigen Material herausgeführt wird. Dadurch können die zu entnehmenden Werkstückteile sicher gegriffen und absortiert werden. Auch kann nach dem Greifen des Werkstückteils mittels des Greifelements die Handhabungseinrichtung als ein Hebel verwendet werden, um das Werkstückteil aus dem Restgitter herauszulösen, insbesondere dann, wenn das zu entnehmende Werkstückteil mit dem Restgitter durch einen Mikrojoint, also durch einen kleinen Steg, noch verbunden ist.

Eine weitere vorteilhafte Ausgestaltung des Verfahrens sieht vor, dass das von dem Greifelement gehaltene Werkstückteil in eine Ablageposition übergeführt wird und das Greifelement durch Betätigen eines Bedienelementes zum Lösen des Werkstückteils deaktiviert wird. Dies weist den Vorteil auf, dass während der Handhabung des Werkstückteils mit der Handhabungseinrichtung eine dauerhafte Betätigung des Bedienelementes nicht erforderlich ist. Dies kann die Sicherheit bei der Handhabung erhöhen.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine erste perspektivische Ansicht auf eine Handhabungseinrichtung,
Figur 2 eine weitere perspektivische Handhabungseinrichtung im Teilschnitt auf die Handhabungseinrichtung gemäß Figur 1,
Figur 3 eine schematische Seitenansicht der Handhabungseinrichtung gemäß Figur 1,
Figur 4 eine perspektivische Ansicht auf eine alternative Ausführungsform der Handhabungseinrichtung gemäß Figur 1, und
Figur 5 eine schematische Seitenansicht im Teilschnitt auf eine weitere alternative Ausführungsform der Handhabungseinrichtung zu Figur 1.

In Figur 1 ist eine perspektivische Ansicht schräg von unten auf eine Handhabungseinrichtung 11 dargestellt. Die Figur 2 zeigt eine weitere perspektivische Ansicht der Handhabungseinrichtung 11 gemäß Figur 1 mit einem Teilschnitt. Diese Handhabungseinrichtung 11 umfasst ein Gehäuse 12. Ein Teil des Gehäuses 12 bildet einen Handgriff 14 für eine Einhandbedienung der Handhabungseinrichtung 11. An einem unteren Ende des Handgriffs 14 ist ein Greifelement 16 vorgesehen. Dem Greifelement 16 gegenüberliegend ist an einem oberen Ende des Handgriffs 14 ein Akkumulator 17 angeordnet. Dieser Akkumulator 17 ist über eine lösbare Schnittstelle 18 mit dem Handgriff 14 bzw. dem Gehäuse 12 verbunden.

Die Anordnung des Akkumulators 17 gegenüberliegend zum Greifelement 16 mit dem dazwischenliegenden Handgriff 14 weist eine ergonomisch günstige Ausgestaltung auf, da dadurch die auf den Handgriff 14 wirkenden Gewichtskräfte gleichmäßig verteilt sind. Auch kann der Akkumulator zwischen dem Greifelement 16 und dem Handgriff 14 positioniert sein.

Das Greifelement 16, welches in einer Seitenansicht der Handhabungseinrichtung 11 gemäß Figur 3 im Teilschnitt dargestellt ist, weist an einer Stirnseite eine Greiffläche 21 auf. Diese Greiffläche 21 ist eben ausgebildet. Die Greiffläche 21 ist vorteilhafterweise geschliffen. Dadurch kann eine besonders gute Anlage an dem zu greifenden Werkstückteil 22 ermöglicht sein. Ein solches Werkstückteil 22 wird durch eine trennende Bearbeitung aus einem plattenförmigen Material hergestellt. Bei der trennenden Bearbeitung kann es sich um ein Laserschneiden, Wasserstrahlschneiden, Plasmastrahlschneiden als auch um eine Stanzbearbeitung oder eine Kombination hiervon handeln.

Die Greiffläche 21 ist einem Gehäuseabschnitt 23 des Greifelementes 16 zugeordnet. Beim Elektromagneten 24 ist die Greiffläche 21 und der Gehäuseabschnitt 23 der Elektromagnet 24 selbst. Der Elektromagnet 24 kann auch in dem Gehäuseabschnitt 23, der nach unten offen ist, eingesetzt sein. Dieser Elektromagnet 24 kann durch eine Klemm-, Schraub- oder sonstige Befestigung am Handgriff 14 oder Gehäuse 12 gehalten sein.

Das Greifelement 16 weist bevorzugt eine kreisförmige Greiffläche 21 auf. Dies ermöglicht eine kostengünstige Herstellung zusammen mit dem Gehäuseabschnitt 23. Alternativ kann die Greiffläche 21 eine dreieckförmige, quadratische oder mehreckförmige oder sonstige Kontur aufweisen.

Am Handgriff 14 ist zumindest ein Bedienelement 26 vorgesehen. Dieses Bedienelement 26 ist als ein Taster oder ein Schalter ausgebildet, der mit einer Steuerungseinrichtung 28 verbunden ist. Bevorzugt ist diese Steuerungseinrichtung 28 im Handgriff 14 vorgesehen, wie dies aus der Schnittansicht gemäß Figur 2 hervorgeht. Diese Steuerungseinrichtung 28 steuert zum einen das Greifelement 16 und wird zum anderen über die Schnittstelle 18 durch den Akkumulator 17 mit Energie versorgt. Alternativ kann auch vorgesehen sein, dass zwischen dem Handgriff 14 und dem Greifelement 16 der Akkumulator 17 angeordnet ist. Alternativ kann auch vorgesehen sein, dass der Akkumulator 17 fest an oder in der Handhabungseinrichtung 11 vorgesehen ist und mittels eines Ladekabels oder in einer Ladestation aufgeladen wird.

An dem Gehäuse 12, dem Handgriff 14 und/oder dem Akkumulator 17 kann eine Anzeige in Form eines Displays vorgesehen sein, welche zur Erfassung und/oder Anzeige von verschiedenen Betriebszuständen oder Informationen vorgesehen ist.

Die Steuerungseinrichtung 28 kann eine Kommunikationsschnittstelle ansteuern, durch welche Daten an einer Werkzeugmaschine oder externe Datenverarbeitungseinrichtung kabellos, beispielsweise über Bluetooth, Wifi oder andere Kanäle, übertragen werden. Die Steuerungseinrichtung 28 umfasst ein Ortungssystem durch welches die Lage und/oder die Position der Handhabungseinrichtung 11 erkennbar ist. Dadurch kann eine automatische Zuordnung der absortierten Werkstückteile 22 für die Fertigungsaufträge erfolgen.

Des Weiteren kann alternativ vorgesehen sein, dass an dem Gehäuse 12 oder dem Handgriff 14 eine weitere Schnittstelle vorgesehen ist, um verschiedene Greifelemente 16 austauschbar daran anzuordnen. Beispielsweise kann dadurch eine Anbindung von verschiedenen Größen und/oder Geometrien der Greifflächen 21 der Greifelemente 16 für die jeweilige Handhabungsaufgabe ermöglicht sein.

Des Weiteren kann vorgesehen sein, dass an der Handhabungseinrichtung 11 eine Kamera vorgesehen ist. Die Kamera kann benachbart zum Greifelement 16 oder auch in die Greiffläche 21 des Greifelementes 16 integriert sein. Auch kann an dem Gehäuse 12 und/oder dem Akkumulator 17 eine Kamera vorgesehen sein. Dadurch kann die Geometrie der Werkstückteile 22 und/oder ein darauf angebrachtes oder aufgebrachtes Kennzeichen, wie beispielsweise ein Barcode, zur automatischen Identifikation erfasst werden.

In Figur 4 ist eine perspektivische Ansicht schräg von unten auf eine alternative Handhabungseinrichtung 11 dargestellt. Diese Handhabungseinrichtung 11 gemäß Figur 4 entspricht im Aufbau der vorbeschriebenen Ausführungsform. Abweichend bei dieser Handhabungseinrichtung 11 ist die Ausgestaltung des Greifelementes 16. Beispielsweise sind an dem Handgriff 14 bzw. dem Gehäuse 12 drei Greifelemente 16 benachbart zueinander angeordnet. Die Greifflächen 21 der jeweiligen Greifelemente 16 liegen bevorzugt in einer gemeinsamen Ebene. Durch das Bedienelement 26 werden die drei Greifelemente 16 bevorzugt gleichzeitig aktiviert, so dass eine Haltekraft von jedem der Greifelemente 16 auf das Werkstückteil 22 wirkt. Die Anzahl der Greifelemente 16 und/oder die Geometrie der Greifflächen 21 kann beliebig variieren.

In Figur 5 ist eine Teilansicht einer alternativen Ausführungsform des Greifelements 16 der Handhabungseinrichtung 11 dargestellt. Das Greifelement 16 ist in einer Schnittansicht dargestellt ist. Dieses Greifelement 16 weicht von der Ausführungsform gemäß Figur 1 ab. Anstelle des Elektromagneten 24 mit einer fest an dem Gehäuseabschnitt 23 angeordneten Greiffläche 21 ist ein Sauggreifer 31 vorgesehen. Dieser Sauggreifer 31 ist in dem Gehäuseabschnitt 23 eingebunden. Der Gehäuseabschnitt 23 steht mit dem Gehäuse 12 bzw. dem Handgriff 14 in Verbindung. Der Sauggreifer 31 umfasst eine Saugplatte 32, die mit einem Hubzylinder 33 verbunden ist. Der Hubzylinder 33 umfasst einen Hubkolben 34, der über eine Spule 35 aktivierbar und deaktivierbar ist. Zum Aktivieren des Sauggreifers 31 wird über das Bedienelement 26 mittels der Steuerungseinrichtung 28 die Spule 35 bestromt. Dadurch wird der Hubkolben 34 in Richtung Handgriff 14 bewegt und zwischen der Saugplatte 32 und dem Werkstückteil 22 ein Vakuum erzeugt. Dieses erzeugte Vakuum bildet die Haltekraft zum Handhaben des Werkstückteils 22. Beim weiteren Aktivieren des Bedienelementes 26 wird die Spule 35 stromlos geschalten, so dass der Hubkolben 34 in Richtung Saugplatte 32 bewegt wird, wodurch sich das Vakuum zum Werkstückteil 22 löst.

Eine solche alternative Ausgestaltung des Greifelementes 16 kann auch mehrfach an einer Unterseite des Handgriffs 14 in Analogie zu Figur 4 vorgesehen sein. Auch eine solche Ausführungsform des Greifelements 16 kann auswechselbar zum Gehäuse 12 oder Handgriff 14 vorgesehen sein.

## Patentansprüche

1. Handhabungseinrichtung zur Entnahme von einem aus einem plattenförmigen Material durch trennende Bearbeitung hergestellten Werkstückteil (22),
- mit einem Gehäuse (12), welches zumindest einen Handgriff (14) umfasst,
- mit einem am unteren Ende des Handgriffs (14) angeordneten Greifelement (16),
- mit einer an einer Stirnseite des Greifelementes (16) angeordneten Greiffläche (21), welche zur Anlage an dem zu ergreifenden Werkstückteil (22) ausgebildet ist,
- mit einem am Gehäuse (12) angeordneten Akkumulator (17), der das Greifelement (16) mit Energie versorgt,
- mit einem Bedienelement (26) zum Aktivieren und Deaktivieren des Greifelementes (16), **dadurch gekennzeichnet,**
- **dass** an oder in dem Gehäuse (12) der Handhabungseinrichtung (11) eine Steuerungseinrichtung (28) vorgesehen ist, welche eine Datenschnittstelle zur Übertragung von Informationen an eine externe Datenverarbeitungseinrichtung ansteuert, wobei die Steuerungseinrichtung (28) ein Ortungssystem umfasst, durch welches die Lage und/oder die Position der Handhabungseinrichtung (11) erkennbar ist.

2. Handhabungseinrichtung nach Anspruch 1, **dadurch gekennzeichnet, dass** das Greifelement (16) zumindest einen Elektromagneten (24) aufweist.

3. Handhabungseinrichtung nach Anspruch 2, **dadurch gekennzeichnet, dass** die Greiffläche (21) des Greifelementes (16) die Stirnseite des Elektromagneten (24) ist.

4. Handhabungseinrichtung nach einem der vorhergehenden Ansprüche, **dadurch gekennzeichnet, dass** an der Unterseite des Handgriffs (14) mehrere Greifelemente (16) vorgesehen sind, die jeweils eine Greiffläche (21) aufweisen, die in einer gemeinsamen Ebene liegen.

5. Handhabungseinrichtung nach Anspruch 1, **dadurch gekennzeichnet, dass** das zumindest eine Greifelement (16) als ein Sauggreifer (31) ausgebildet ist, der über eine Vakuumpumpe oder einen Hubzylinder (33) aktivierbar ist.

6. Handhabungseinrichtung nach Anspruch 5, **dadurch gekennzeichnet, dass** die Vakuumpumpe oder der Hubzylinder (33) durch den Akkumulator (17) elektrisch ansteuerbar ist.

7. Handhabungseinrichtung nach einem der vorhergehenden Ansprüche, **dadurch gekennzeichnet, dass** der Akkumulator (17) am oberen Ende des Handgriffs (14) vorgesehen ist.

8. Handhabungseinrichtung nach einem der vorhergehenden Ansprüche, **dadurch gekennzeichnet, dass** der Akkumulator (17) über eine Schnittstelle (18) lösbar zum Handgriff (14) fixiert ist.

9. Handhabungseinrichtung nach einem der vorhergehenden Ansprüche, **dadurch gekennzeichnet,**
- **dass** das zumindest eine Greifelement (16) mit einem Tastendruck auf das Bedienelement (26) aktivierbar und mit einem weiteren Tastendruck auf das Bedienelement (26) deaktivierbar ist, oder
- **dass** das zumindest eine Greifelement (16) durch Tastendruck auf das Bedienelement (26) aktivierbar und durch Loslassen des Bedienelements (26) deaktivierbar ist, oder
- **dass** das zumindest eine Greifelement (16) bei nicht betätigtem Bedienelement (26) aktiv ist und beim Betätigen des Bedienelements (26) deaktivierbar ist.

10. Handhabungseinrichtung nach einem der vorhergehenden Ansprüche, **dadurch gekennzeichnet, dass** an oder in dem Gehäuse (12) der Handhabungseinrichtung (11) die Steuerungseinrichtung (28) vorgesehen ist, welche eine Anzeige am Gehäuse (12) und/oder an dem Akkumulator (17) ansteuert.

11. Handhabungseinrichtung nach einem der vorhergehenden Ansprüche, **dadurch gekennzeichnet, dass** eine Kamera oder ein Barcode- oder QR-Code-Leser zur Erfassung von Daten auf dem Werkstückteil (22) und/oder der Geometrie des Werkstückteils (22) vorgesehen ist, welche mit der Steuerungseinrichtung (28) in Verbindung steht und vorzugsweise an dem Handgriff (14), dem Greifelement (16) oder dem Akkumulator (17) vorgesehen ist.

12. Handhabungseinrichtung nach einem der vorhergehenden Ansprüche, **dadurch gekennzeichnet, dass** an dem Gehäuse (12) zumindest ein weiteres Bedienelement zur Eingabe von Informationen in die Steuerungseinrichtung (28) vorgesehen ist.

13. Handhabungseinrichtung nach einem der vorhergehenden Ansprüche, **dadurch gekennzeichnet, dass** die Handhabungseinrichtung (11) als ein Einhand-Teilegreifer ausgebildet ist.

14. Verfahren zur Entnahme von einem Werkstückteil (22), welches durch eine trennende Bearbeitung aus einem plattenförmigen Material hergestellt wird,
- bei dem eine Handhabungseinrichtung (11) nach einem der Ansprüche 1 bis 13 mit einer Greiffläche (21) auf das zu entnehmende Werkstückteil (22) aufgesetzt wird,
- bei dem mit dem aktivierten Greifelement (16) das Werkstückteil (22) durch Anheben der Handhabungseinrichtung (11) aus dem plattenförmigen Material herausgeführt wird.

15. Verfahren nach Anspruch 14, **dadurch gekennzeichnet, dass** das von dem Greifelement (16) gehaltene Werkstückteil (22) in eine Ablageposition übergeführt und das Greifelement (16) durch Betätigen oder Loslassen eines Bedienelementes (26) zum Lösen des Werkstückteils (22) deaktiviert wird.

## Claims

1. A handling device for removing, from a plate-like material, a workpiece part (22) which has been produced by separating machining, the device comprising
- a housing (12) having at least one handle (14),
- a gripping element (16) arranged at the lower end of the handle (14),
- a gripping surface (21) arranged at an end face of the gripping element (16), the gripping surface being designed to contact the workpiece part (22) to be gripped,
- a rechargeable battery (17) arranged on the housing (12), the battery providing energy to the gripping element (16),
- a control element (26) for activating and deactivating the gripping element (16), **characterized in that**
- a control device (28) is provided on or in the housing (12) of the handling device (11), the control device actuating a data interface for transmitting information to an external data processing device, wherein the control device (28) comprises a tracking system by means of which the location and/or position of the handling device (11) can be detected.

2. The handling device according to claim 1, **characterized in that** the gripping element (16) comprises at least one electromagnet (24).

3. The handling device according to claim 2, **characterized in that** the gripping surface (21) of the gripping element (16) is the end face of the electromagnet (24).

4. The handling device according to one of the preceding claims, **characterized in that** a plurality of gripping elements (16) is provided on the lower side of the handle (14), each of the elements having a respective gripping surface (21) lying in a common plane.

5. The handling device according to claim 1, **characterized in that** the at least one gripping element (16) is designed as a suction gripper (31) which can be activated via a vacuum pump or a lift cylinder (33).

6. The handling device according to claim 5, **characterized in that** the vacuum pump or the lift cylinder (33) can be electrically actuated by the rechargeable battery (17).

7. The handling device according to one of the preceding claims, **characterized in that** the rechargeable battery (17) is provided at the upper end of the handle (14).

8. The handling device according to one of the preceding claims, **characterized in that** the rechargeable battery (17) is removably fixed to the handle (14) via an interface (18).

9. The handling device according to one of the preceding claims, **characterized in that**
- the at least one gripping element (16) can be activated by pressing a button on the control element (26) and can be deactivated by again pressing a button on the control element (26), or
- the at least one gripping element (16) can be activated by pressing a button on the control element (26) and can be deactivated by releasing the control element (26), or
- the at least one gripping element (16) is active when the control element (26) is not activated and can be deactivated when the control element (26) is activated.

10. The handling device according to one of the preceding claims, **characterized in that** the control device (28) is provided on or in the housing (12) of the handling device (11), the control device actuating a display on the housing (12) and/or on the rechargeable battery (17).

11. The handling device according to one of the preceding claims, **characterized in that** a camera or a barcode or QR-code reader, which is connected to the control device (28) and preferably provided on the handle (14), the gripping element (16) or the rechargeable battery (17), is provided for detecting data located on the workpiece part (22) and/or the geometry of the workpiece part (22).

12. The handling device according to one of the preceding claims, **characterized in that** at least one further control element for inputting information into the control device (28) is provided on the housing (12).

13. The handling device according to one of the preceding claims, **characterized in that** the handling device (11) is designed as a one-handed part gripper.

14. A method for removing, from a plate-like material, a workpiece part (22) which has been produced by separating machining,
- in which a gripping surface (21) of a handling device (11) according to one of claims 1 to 13 is placed onto the workpiece part (22) to be removed,
- in which the workpiece part (22) is removed from the plate-like material by the activated gripping element (16) by lifting up the handling device (11).

15. The method according to claim 14, **characterized in that** the workpiece part (22) held by the gripping element (16) is brought to a storage position and the gripping element (16) is deactivated by activating or releasing a control element (26) for releasing the workpiece part (22).

## Revendications

1. Dispositif de manipulation pour enlever une pièce (22) produite par découpage d'un matériau en forme de plaque, comprenant
- un boîtier (12) qui comprend au moins une poignée (14),
- un élément de préhension (16) agencé à l'extrémité inférieure de la poignée (14),
- une surface de préhension (21) agencée sur une face frontale de l'élément de préhension (16) et conçue pour reposer sur la pièce (22) à saisir,
- un accumulateur (17) agencé sur le boîtier (12) qui alimente en énergie l'élément de préhension (16),
- un élément de commande (26) pour activer et désactiver l'élément de préhension (16), **caractérisé en ce que**
- un dispositif de commande (28) qui commande une interface de données pour transmettre des informations à un dispositif de traitement de données externe est pourvu sur ou dans le boîtier (12) du dispositif de manipulation (11), dans lequel le dispositif de commande (28) comprend un système de localisation permettant de détecter l'emplacement et/ou la position du dispositif de manipulation (11).

2. Dispositif de manipulation selon la revendication 1, **caractérisé en ce que** l'élément de préhension (16) comporte au moins un électro-aimant (24).

3. Dispositif de manipulation selon la revendication 2, **caractérisé en ce que** la surface de préhension (21) de l'élément de préhension (16) est la face frontale de l'électro-aimant (24).

4. Dispositif de manipulation selon l'une des revendications précédentes, **caractérisé en ce que** plusieurs éléments de préhension (16) sont pourvus sur la face inférieure de la poignée (14), chacun d'entre eux présentant une surface de préhension (21) située dans un plan commun.

5. Dispositif de manipulation selon la revendication 1, **caractérisé en ce que** ledit au moins un élément de préhension (16) est conçu comme une ventouse (31) activable à l'aide d'une pompe à vide ou d'un vérin de levage (33).

6. Dispositif de manipulation selon la revendication 5, **caractérisé en ce que** la pompe à vide ou le vérin de levage (33) peut être commandé électriquement par l'accumulateur (17).

7. Dispositif de manipulation selon l'une des revendications précédentes, **caractérisé en ce que** l'accumulateur (17) est pourvu à l'extrémité supérieure de la poignée (14).

8. Dispositif de manipulation selon l'une des revendications précédentes, **caractérisé en ce que** l'accumulateur (17) est fixé de manière amovible à la poignée (14) via une interface (18).

9. Dispositif de manipulation selon l'une des revendications précédentes, **caractérisé en ce que**
- ledit au moins un élément de préhension (16) peut être activé en appuyant sur un bouton de l'élément de commande (26) et peut être désactivé en appuyant sur un autre bouton de l'élément de commande (26), ou
- ledit au moins un élément de préhension (16) peut être activé en appuyant sur un bouton de l'élément de commande (26) et peut être désactivé en relâchant l'élément de commande (26), ou
- ledit au moins un élément de préhension (16) est actif lorsque l'élément de commande (26) n'est pas actionné et peut être désactivé en actionnant l'élément de commande (26).

10. Dispositif de manipulation selon l'une des revendications précédentes, **caractérisé en ce que** le dispositif de commande (28) est pourvu sur ou dans le boîtier (12) du dispositif de manipulation (11) et commande un affichage sur le boîtier (12) et/ou sur l'accumulateur (17).

11. Dispositif de manipulation selon l'une des revendications précédentes, **caractérisé en ce qu'**il est pourvu, pour acquérir des données sur la pièce (22) et/ou la géométrie de la pièce (22), d'une caméra ou d'un lecteur de code-barres ou de code QR qui est connecté au dispositif de commande (28) et est pourvu de préférence sur la poignée (14), l'élément de préhension (16) ou l'accumulateur (17).

12. Dispositif de manipulation selon l'une des revendications précédentes, **caractérisé en ce qu'**au moins un autre élément de commande pour entrer des informations dans le dispositif de commande (28) est pourvu sur le boîtier (12).

13. Dispositif de manipulation selon l'une des revendications précédentes, **caractérisé en ce que** le dispositif de manipulation (11) est conçu comme un préhenseur de pièces utilisable à une seule main.

14. Procédé pour enlever une pièce (22) produite par découpage d'un matériau en forme de plaque,
- dans lequel un dispositif de manipulation (11) selon l'une des revendications 1 à 13 est placé sur la pièce (22) à enlever avec une surface de préhension (21),
- dans lequel la pièce (22) est retirée du matériau en forme de plaque en soulevant le dispositif de manipulation (11) avec l'élément de préhension (16) activé.

15. Procédé selon la revendication 14, **caractérisé en ce que** la pièce (22) maintenue par l'élément de préhension (16) est transférée dans une position de stockage, et l'élément de préhension (16) est désactivé en actionnant ou en relâchant un élément de commande (26) pour libérer la pièce (22).
